# EUROPÄISCHE PATENTSCHRIFT

(11) **EP 1 174 066 B1**
(45) Veröffentlichungstag und Bekanntmachung des Hinweises auf die Patenterteilung: **21.07.2004**
(21) Anmeldenummer: 01111713.2
(22) Anmeldetag: 14.05.2001
(51) Int. Cl.: A47K 3/00

(54) **Fixiervorrichtung**
Fixing device
Dispositif de fixation

(30) Priorität: 20.07.2000 DE 20012610 U
(43) Veröffentlichungstag der Anmeldung: 23.01.2002
(73) Patentinhaber: E. Missel GmbH & Co., D-70374 Stuttgart (DE)
(72) Erfinder:
(74) Vertreter: Manitz, Finsterwald & Partner GbR

(56) Entgegenhaltungen:
- DE-C- 3 736 134
- DE-U- 29 704 638
- US-A- 5 946 861

## Beschreibung

Die Erfindung betrifft eine Vorrichtung zur körperschallentkoppelten Fixierung und Auflage der Ränder von Bade- und Duschwannen bezüglich einer Bauwerkswandung gemäß dem Oberbegriff des Anspruchs 1.

Eine derartige Vorrichtung ist aus der DE-U-297 04 638 bekannt. Diese bekannte Vorrichtung verwendet eine Wannenankerleiste mit horizontal verschiebbaren Befestigungselementen, die wahlweise an einer Vielzahl von Befestigungsstellen gegen den Wannenrand und die Wannenankerleiste verspannbar sind. Vorrichtungen dieser bekannten Bauart ermöglichen zwar eine sichere Fixierung der Wannenränder, aber sie erfüllen die Forderung nach einer einwandfreien Körperschallentkopplung der jeweiligen Wanne bezüglich des Bauwerks nur in sehr unvollkommener Weise und mit relativ hohem Aufwand, d.h. mit einer komplizierten Konstruktion.

Aufgabe der Erfindung ist es, eine Vorrichtung der eingangs genannten Art unter Gewährleistung eines einfachen Aufbaus und einer bei der Montage unproblematischen Handhabung so auszugestalten, daß die bestehenden Forderungen nach einfacher Herstellung und einwandfreier Körperschallentkopplung erfüllt werden.

Diese Aufgabe wird gemäß der Erfindung im wesentlichen gelöst durch die Merkmale des Anspruchs 1.

Vorteilhafte Ausführungsformen der Erfindung sind in den Unteransprüchen, der Beispielsbeschreibung und den Zeichnungen zu entnehmen.

Mittels der erfindungsgemäßen Vorrichtung soll die jeweilige Wanne nicht fest gegen die Wand verspannt bzw. gedrückt werden, sondern es wird über den Fixierwinkel und die zugeordneten und entsprechend positionierten Dämmmaterialien eine elastische, aber dennoch sichere Fixierung erreicht. Auch der Fixierwinkel selbst kann deshalb bevorzugt aus einem relativ dünnen, z. B. etwa 2 mm starken Metall bestehen, so daß er bei zu starker Belastung federn kann.

Durch die erfindungsgemäße Konstruktion wird die Körperschallübertragung von der Wanne auf die jeweilige Bauwerkswand minimiert, was eine Folge der gewählten Fixierung in Verbindung mit den einzelnen Dämmmaterialien ist.

Die erfindungsgemäße Vorrichtung kann auch beim zwei- und dreiseitigen Wandanschluß von Bade- und Duschwannen verwendet werden, wobei beispielsweise zunächst ein schienenartiges Befestigungselement an der Wandung festgeschraubt wird und anschließend die Wanne durch Stützfüße abgestützt wird, bis die Untermauerung bzw. ein Unterbau erfolgt ist.

An der zweiten zur Verfügung stehenden Wand kann ein weiteres Befestigungselement angeordnet werden, das eine leichte Arretierung bzw. Fixierung erlaubt.

Die Erfindung wird nachfolgend unter Bezugnahme auf die Zeichnung beispielhaft beschrieben; die einzige Figur der Zeichnung zeigt einen Querschnitt durch einen Wannenrand mit einer schematischen Seitenansicht der erfindungsgemäßen Vorrichtung.

Die Zeichnung zeigt die Befestigung einer Stahlwanne 1 mit einem Wannenrand 2 an einer Wandung 3. Wie zu erkennen ist, ist der Wannenrand von Stahlwannen im wesentlichen U-förmig ausgebildet und besteht aus einem ersten horizontalen Abschnitt, der sich an den eigentlichen Wannenkörper anschließt, einem sich daran anschließenden vertikalen Abschnitt, der parallel zur Wandung 3 verläuft sowie aus einem dritten wiederum horizontal verlaufenden Abschnitt, der nach innen gebogen ist.
Bei anderen Wannenausführungsformen, z. B. bei Kunststoffwannen, entfällt der dritte, horizontale Abschnitt, und der Wannenrand ist L-förmig. Die Fixierung der Wanne erfolgt jedoch auf identische Weise.

Die erfindungsgemäße Vorrichtung zur körperschallentkoppelten Fixierung des Wannenrandes umfaßt eine Akustikschiene 4, die einen parallel zur Wandung 3 verlaufenden Anlageschenkel 5, einen sich daran anschließenden horizontalen Schenkel 9 und einen von diesem nach oben abgewinkelten Vertikalschenkel 6 umfaßt. Zwischen dem horizontalen Schenkel 9 und dem Anlageschenkel 5 einerseits sowie dem Vertikalschenkel 6 andererseits ist jeweils ein Winkel von 90° gebildet, so daß sich im Querschnitt die Form eines stilisierten S ergibt. Die Akustikschiene 4 ist über den Anlageschenkel 5 mittels Schrauben 8 an der Wandung 3 befestigt. Die Länge der Akustikschiene 4 liegt bevorzugt im Bereich von etwa 1 cm bis 200 cm.

Die Vorrichtung umfaßt ferner einen Fixierwinkel 20, der aus einem im Querschnitt etwa U-förmigen oder klauenartigen Teil mit einem angeformten Spannschenkel 17 besteht, der von einem an der Akustikschiene 4, nämlich an dessen Anlageschenkel 5 angebrachten Gewindestück 16 durchsetzt wird und mittels einer Flügelmutter 18 oder einer ähnlichen von Hand betätigbaren Mutter spannbar ist. Das Gewindestück 16 ist mit dem Anlageschenkel 15 vorzugsweise vernietet, sie durchsetzt den Spannschenkel 17 über ein Langloch.

Das wannenseitig gelegene freie Ende des Fixierwinkels 20 liegt an der Innenseite des Wannenrandes 2 an, und zwar über ein geeignet ausgebildetes Dämmmaterial 15, 13.

Im Querschnitt betrachtet ist gemäß eines Ausführungsbeispiels die Länge des Anlageschenkels 5 deutlich größer, insbesondere zumindest doppelt so groß wie die Länge des die Auflagefläche der Akustikschiene 4 bildenden horizontalen Schenkels 9, und die Länge bzw. Höhe des Vertikalschenkels ist wiederum wesentlich kleiner als die Länge des horizontalen Schenkels 9.
Der auf die Akustikschiene 4 in seiner Formgebung abgestimmte Fixierwinkel 20 kann mittels der Flügelmutter 18 mit seinem oberhalb der Akustikschiene 4 gelegenen freien Ende gegen die Innenseite des Wannenrandes 2 gespannt werden. Bei korrekter Montage findet dabei zwischen der Akustikschiene 4 und dem Fixierwinkel 20 keine Berührung statt, es liegt lediglich eine mechanische Verbindung im Bereich der Spanneinheit 16, 18 vor.

Der von dem Fixierwinkel an der Innenseite des Wannenrandes 2 erzeugte Anpreßdruck wird über ein am freien Ende des Fixierwinkels angebrachtes Profilgummiteil 13 sowie eine weitere Dämmmaterialschicht 15 aufgebracht, die das Profilgummiteil 13 umschließt und sich bevorzugt beidseitig des Fixierwinkels 20 bis zu dessen etwa horizontal verlaufendem Verbindungsschenkel 19 erstreckt. Dieses Dämmmaterial 15 besteht bevorzugt aus einem weichen Schaum-Vliesverbund, der durch Kleben befestigt ist oder als vernähtes Teil wie ein Handschuh über den Fixierwinkel gezogen wird.

Für eine akustische Entkopplung zwischen Wanne 1 und Wandung 3 sind zwei weitere Dämmmaterialien vorgesehen, nämlich ein wandseitiges Schallschutzprofil 10, das im Querschnitt L-förmig ausgebildet ist und das mit seinem einen Schenkel den Raum zwischen Wannenrand 2 und Wandung ausfüllt, sowie ein bevorzugt aus einem gegebenenfalls profilierten Weichschaumstoff oder einem Elastomer oder einem Naturkautschuk oder dergleichen bestehendes Teil 12, das auf dem horizontalen Schenkel 9 der Akustikschiene angebracht ist.

Der Vertikalschenkel 6 ist mit einem Überzug 11 aus Dämmmaterial versehen, und dieses Dämmmaterial stellt sicher, daß von der Stirnseite des Wannenrandes 2 kein Schall über die Akustikschiene 4 auf die Wandung 3 übertragen wird, falls die Stirnseite des Wannenrandes an dem Befestigungselement anstoßen sollte. Darüberhinaus ist auch eine zusätzliche Entkopplung zu der Dämmstofflage 12 geschaffen.

Durch die Anordnung und Ausgestaltung der verschiedenen Dämmstofflagen wird ausgeschlossen, daß eine Körperschallübertragung von der Wanne zur Bauwerkswand 3 erfolgt, und dabei ist wesentlich, daß sich diese sichere schalltechnische Entkopplung zwangsläufig ergibt und somit nicht von der Sorgfalt der die Montagearbeit ausführenden Personen abhängig ist.

### Bezugszeichenliste

- 1: Wanne
- 2: Wannenrand
- 3: Wandung
- 4: Akustikschiene
- 5: Anlageschenkel
- 6: Vertikalschenkel
- 7: Befestigungsschraube
- 8: Befestigungsschraube
- 9: horizontaler Schenkel
- 10: erstes Dämmmaterial
- 11: zusätzliches Dämmmaterial
- 12: zweites Dämmmaterial
- 13: Profilgummi
- 14: drittes Dämmmaterial
- 15: Dämmschicht
- 16: Gewindestück
- 17: Spannschenkel
- 18: Flügelmutter u. ä.
- 19: Verbindungsschenkel
- 20: Fixierwinkel

## Patentansprüche

1. Vorrichtung zur körperschallentkoppelten Fixierung und Auflage der Ränder von Bade- und Duschwannen bezüglich einer Bauwerkswandung, mit
einer flächig an der Wand (3) befestigbaren, abgewinkelt ausgebildeten Akustikschiene (4) mit einer Auflagefläche (7) für den Wannenrand,
einem die Auflagefläche (7) klauenartig übergreifenden und mit seinem freien Ende an der Innenseite des Wannenrandes (2) angreifenden Fixierwinkel (20) mit einem Spannschenkel (17), der von einem an der Akustikschiene (4) angebrachten Gewindestück (16) durchsetzt ist,
einem ersten Dämmmaterial (10), das zwischen der Wandung (3) und dem Wannenrand (2) angeordnet werden kann,
einem zweiten Dämmmaterial (12), das auf der Auflagefläche (7) und damit zwischen der Auflagefläche (7) und dem Wannenrand angeordnet werden kann, und
einem dritten Dämmmaterial (14), das am freien Ende des Fixierwinkels (20) befestigbar ist,
**dadurch gekennzeichnet,**
**daß** der Fixierwinkel (20) mittels einer Spannmutter (18) spannbar ist, und
**daß** die Akustikschiene einen zur Anlage an der Wandung (3) bestimmten Anlageschenkel (5), einen sich daran anschließenden horizontalen Schenkel (9) und einen von diesem nach oben abgewinkelten Vertikalschenkel (6) aufweist.

2. Vorrichtung nach Anspruch 1,
**dadurch gekennzeichnet,**
**daß** die Akustikschiene (4) eine Längserstreckung im Bereich von etwa 1 cm bis 150 cm besitzt.

3. Vorrichtung nach einem der vorhergehenden Ansprüche,
**dadurch gekennzeichnet,**
**daß** das den Spannschenkel (17) über ein Langloch durchsetzende Gewindestück (16) mit dem Anlageschenkel (5) vernietet ist.

4. Vorrichtung nach einem der vorhergehenden Ansprüche,
**dadurch gekennzeichnet,**
**daß** die dem Gewindestück (16) zugeordnete Befestigungsmutter (18) werkzeuglos spannbar und eine Flügelmutter ist.

5. Vorrichtung nach einem der vorhergehenden Ansprüche,
**dadurch gekennzeichnet,**
**daß** das erste und/oder das zweite Dämmmaterial (10, 12) aus einem weichfedernden Material wie Gummi, Schaumstoffen oder dergleichen besteht.

6. Vorrichtung nach einem der vorhergehenden Ansprüche,
**dadurch gekennzeichnet,**
**daß** der Vertikalschenkel (6) beidseitig mit einem zusätzlichen Dämmmaterial (11) versehen ist, das auch die Unterseite des horizontalen Schenkels (9) bedeckt.

7. Vorrichtung nach einem der vorhergehenden Ansprüche,
**dadurch gekennzeichnet,**
**daß** das zweite Dämmmaterial (12) den Zwischenraum zwischen der Wandung (3) und dem Vertikalschenkel (6) zumindest im wesentlichen ausfüllt.

8. Vorrichtung nach einem der vorhergehenden Ansprüche,
**dadurch gekennzeichnet ,**
**daß** das freie Ende des Fixierwinkels (20) mit einem Profilgummi (13) versehen ist.

9. Vorrichtung nach Anspruch 8,
**dadurch gekennzeichnet,**
**daß** der Profilgummi (13) von einer weiteren Schicht (15) aus einem weichen Dämmmaterial umgeben ist.

10. Vorrichtung nach Anspruch 9,
**dadurch gekennzeichnet,**
**daß** die Schicht (15) aus einem weichen Schaum-Vliesverbund besteht und daß diese Schicht (15) sich auf beiden Seiten des Fixierwinkels (20) bis zu dessen etwa horizontal verlaufendem Verbindungsschenkel (19) erstreckt.

11. Vorrichtung nach einem der vorhergehenden Ansprüche,
**dadurch gekennzeichnet,**
**daß** die Akustikschiene (4) zur Befestigung an einer Wandung (3) mit mehreren Langlöchern versehen ist, die zum Teil zueinander um 90° versetzt angeordnet sind.

## Claims

1. An apparatus for the fixing and support of the rims of bath tubs and shower tubs relative to a wall of a construction in a manner decoupled from structure-borne noise, comprising
an acoustic rail (4) which is areally securable to the wall (3), is angled and has a support surface (7) for the tub rim;
a fixing bracket (20) which engages over the support surface (7) like a claw, which has a free end engaging at the inner side of the tub rim (2) and which has a clamping limb (17) through which a threaded piece (16) attached to the acoustic rail (4) passes;
a first insulating material (10) which can be arranged between the wall (3) and the tub rim (2);
a second insulating material (12) which can be arranged on the support surface (7) and thus between the contact surface (7) and the tub rim; and
a third insulating material (14) which can be secured to the free end of the fixing bracket (20),
**characterised**
**in that** the fixing bracket (20) can be clamped by means of a clamping nut (18); and
**in that** the acoustic rail has a contact limb (5) designed for contact against the wall (3), a horizontal limb (9) adjoining it and a vertical limb (6) upwardly bent from this.

2. An apparatus in accordance with claim 1, **characterised in that** the acoustic rail (4) has a longitudinal extent in the range from approximately 1 cm up to 150 cm.

3. An apparatus in accordance with any one of the preceding claims, **characterised in that** the threaded piece (16) passing through the clamping limb (17) via an elongate hole is riveted to the contact limb (5).

4. An apparatus in accordance with any one of the preceding claims, **characterised in that** the securing nut (18) associated with the threaded piece can be clamped without tools and is a wing nut.

5. An apparatus in accordance with any one of the preceding claims, **characterised in that** the first and/or the second insulating material (10, 12) consists of a soft resilient material such as rubber, foam materials or the like.

6. An apparatus in accordance with any one of the preceding claims, **characterised in that** the vertical limb (6) is provided at both sides with an additional insulating material (11) which also covers the lower side of the horizontal limb (9).

7. An apparatus in accordance with any one of the preceding claims, **characterised in that** the second insulating material (12) at least substantially fills up the intermediate space between the wall (3) and the vertical limb (6).

8. An apparatus in accordance with any one of the preceding claims, **characterised in that** the free end of the fixing bracket (20) is provided with a rubber profile (13).

9. An apparatus in accordance with claim 8, **characterised in that** the rubber profile (13) is surrounded by a further layer (15) of a soft insulating material.

10. An apparatus in accordance with claim 9, **characterised in that** the layer (15) consists of a soft foam fleece assembly and **in that** this layer (15) extends on both sides of the fixing bracket (20) up to its approximately horizontally extending connection limb (19).

11. An apparatus in accordance with any one of the preceding claims, **characterised in that** the acoustic rail (4) is provided with a plurality of elongate holes for securing to a wall (3) of which some are arranged offset by 90° with respect to one another.

## Revendications

1. Dispositif de fixation et d'appui des rebords de baignoires et de receveurs de douches vis-à-vis d'une paroi maçonnée, avec atténuation des bruits de structure, comprenant
un rail acoustique (4) de réalisation coudée, pouvant être fixé à plat à la paroi (3) et présentant une surface d'appui (7) destinée au rebord de la baignoire,
une cornière de fixation (20) qui emprisonne la surface d'appui (7) par-dessus à la manière d'une griffe, vient en prise par son extrémité libre avec la face intérieure du rebord (2) de la baignoire, et présente une branche de serrage (17) traversée par une pièce filetée (16) implantée sur le rail acoustique (4),
un premier matériau isolant (10) pouvant être interposé entre la paroi (3) et le rebord (2) de la baignoire,
un deuxième matériau isolant (12) pouvant être mis en place sur la surface d'appui (7) et pouvant, par conséquent, être interposé entre ladite surface d'appui (7) et le rebord de la baignoire, et
un troisième matériau isolant (14) pouvant être fixé à l'extrémité libre de la cornière de fixation (20),
**caractérisé par le fait**
**que** la cornière de verrouillage (20) peut être bloquée au moyen d'un écrou de serrage (18) ; et
**que** le rail acoustique comprend une aile d'appui (5) conçue pour porter contre la paroi (3), une aile horizontale (9) contiguë et une aile verticale (6) coudée vers le haut à partir de cette dernière.

2. Dispositif selon la revendication 1,
**caractérisé par le fait que** le rail acoustique (4) possède une étendue longitudinale située dans la plage comprise entre environ 1 cm et 150 cm.

3. Dispositif selon l'une des revendications précédentes, **caractérisé par le fait que** la pièce filetée (16), traversant la branche de serrage (17) par l'intermédiaire d'un trou oblong, est rivée sur l'aile d'appui (5).

4. Dispositif selon l'une des revendications précédentes, **caractérisé par le fait que** l'écrou de fixation (18), affecté à la pièce filetée (16), peut être serré sans aucun outil et se présente comme un écrou à oreilles.

5. Dispositif selon l'une des revendications précédentes, **caractérisé par le fait que** le premier et/ou le deuxième matériau isolant (10, 12) est constitué d'un matériau doué de tendreté élastique tel que du caoutchouc, des mousses ou matériaux similaires.

6. Dispositif selon l'une des revendications précédentes, **caractérisé par le fait que** l'aile verticale (6) est dotée, des deux côtés, d'un matériau isolant supplémentaire (11) recouvrant également la face inférieure de l'aile horizontale (9).

7. Dispositif selon l'une des revendications précédentes, **caractérisé par le fait que** le deuxième matériau isolant (12) comble, au moins pour l'essentiel, l'espace interstitiel situé entre la paroi (3) et l'aile verticale (6).

8. Dispositif selon l'une des revendications précédentes, **caractérisé par le fait que** l'extrémité libre de la cornière de verrouillage (20) est munie d'un caoutchouc profilé (13).

9. Dispositif selon la revendication 8, **caractérisé par le fait que** le caoutchouc profilé (13) est entouré d'une couche additionnelle (15) en un matériau isolant tendre.

10. Dispositif selon la revendication 9,
**caractérisé par le fait que** la couche (15) consiste en un composite tendre constitué d'une mousse et d'un non-tissé ; et **par le fait que** cette couche (15) s'étend des deux côtés de la cornière de fixation (20), jusqu'à la branche de solidarisation (19) de cette dernière, qui s'étend à peu près horizontalement.

11. Dispositif selon l'une des revendications précédentes, **caractérisé en ce que**, pour la fixation à une paroi (3), le rail acoustique (4) est pourvu de plusieurs trous oblongs qui sont disposés en partie angulairement décalés entre eux de 90°.
